# EUROPÄISCHE PATENTANMELDUNG

(11) **EP 0 591 855 A1**
(43) Veröffentlichungstag der Anmeldung: **13.04.1994**
(21) Anmeldenummer: 93115873.7
(22) Anmeldetag: 01.10.1993
(51) Int. Cl.: F25D 23/06, E04H 5/10

(54) **Bauelement**

(30) Priorität: 07.10.1992 DE 9213472 U; 08.06.1993 DE 9308528 U
(71) Anmelder: Viessmann, Hans, Dr., D-35088 Battenberg/Eder (DE)
(72) Erfinder: Viessmann, Hans, Dr., D-35088 Battenberg/Eder (DE)
(74) Vertreter: Wolf, Günter, Dipl.-Ing.

(57) **Zusammenfassung**

Bauelement für die Erstellung von Kühl- und Frischhaltezellen, aber auch zum Ausstellen von Naßräumen, wie Badezimmer, Toiletten od. dgl., bestehend aus einem im Querschnitt flach-rechteckigen, mit im Inneren angeordneten Stütz- und/oder Wärmeisolationselementen ausgestatteten Hohlkörper (2), dessen Wandungen (1) aus dünnem Blech oder Kunststoffplatten gebildet sind und der mit anderen gleichartig ausgebildeten Hohlkörpern zusammenfügbar ausgebildet ist, wobei die beiden Wandungen (1) jeden Elementes bis über die Ebene (E) hinaus verlängert sind, in der sich die Stoßfuge (5) benachbarter Bauelemente erstreckt und die beiden Verlängerungen (9) die Ränder (8) der Wandungen (1) des benachbarten Bauelementes übergreifen. Nach der Erfindung sind die mit den komplimentär ausgebildeten Seitenrändern (3) eines entsprechenden Bauelementes an- und/oder ineinander zusammenfügbar ausgebildeten Seitenränder (3) des Hohlkörpers (2) mindestens auf ihren Kontaktflächen (F) mit einer Beflockungsschicht (4) aus mehr oder weniger kurzen Kunststoffasern versehen. Damit ist auf einfache Weise eine Fugenabdichtung zwischen solchen Bauelementen zu erreichen, und die Anbringung von Dichtungsstreifen und der damit verbundene Aufwand sind entbehrlich.

## Beschreibung

Die Erfindung betrifft ein Bauelement für die Erstellung von sogenannten Kühl- und Frischhaltezellen aber auch zum Ausstellen von Naßräumen, wie Badezimmer, Toiletten od. dgl., gemäß Oberbegriff des Patentanspruches 1.

Bauelemente der genannten Art sind bspw. nach der DE-A-31 40 786 bekannt, und zwar, wie erwähnt, insbesondere zur Erstellung von begehbaren Kühl- und Frischhaltezellen. Solche Bauelemente können aber auch insbesondere für Altbausanierungen von Naßräumen in Betracht gezogen werden, um dort in der Regel noch auf dem Putz verlegte Leitungen oder neu zu verlegende Leitungen unter solchen Bauelementen "verschwinden" zu lassen. Die Ausstellung solcher Räume mit solchen Bauelementen machte außerdem Neuverputz und Fliesenverarbeitung entbehrlich.

Solche, soweit bekannt, bislang nur im Kühl- und Frischhaltezellenbau verwendeten Bauelemente, sind aus Wärmeisolationsgründen mit FCKW-belastetem PU-Schaum ausgeschäumt, der hervorragende Wärmedämmeigenschaften hat. Aus ökologischen Gründen können oder sollten derartige Schäume jedoch nicht mehr zur Anwendung kommen, und es sind diesbezüglich schon die verschiedensten Vorschläge gemacht worden, die jedoch alle, soweit bekannt, dazu führen, daß keine innige Verbindung zwischen Wärmeisolation und den Wandungen zustandekommt, die sonst dafür gesorgt hat, daß solche Wandelemente nicht zum Vibrieren bzw. Dröhnen neigen. Ein besonderes Problem stellt die Fugendichtung zwischen den Bauelementen dar, dem bislang bei der Erstellung von Kühl- und Frischhaltezellen durch sorgfältig und damit zeitaufwendig anzuklebende Dichtungsstreifen aus geeignetem Material Rechnung getragen wurde.

Um nun das Problem der Fugenabdichtung zwischen solchen Bauelementen auf elegante Weise zu lösen, liegt der Erfindung die Aufgabe zugrunde, derartige Wandelemente dahingehend auszubilden, daß mit einfachen Mitteln den Forderungen nach einfacher Fugenabdichtung Rechnung getragen sein soll.

Diese Aufgabe ist bei einem Bauelement der eingangs genannten Art nach der Erfindung einfach dadurch gelöst, daß die mit den komplimentär ausgebildeten Seitenränder eines entsprechenden Bauelementes an- und/oder ineinander zusammenfügbar ausgebildeten Seitenränder des Hohlkörpers mindestens auf ihren Kontaktflächen mit einer Beflockungsschicht aus mehr oder weniger kurzen Kunststoffasern versehen sind.

Dadurch werden die Abdichtungselemente, nämlich die Beflockung, zum integralen Bauteil der Bauelemente selbst, und es entfallen nach Herstellung der Wandbauelemente sämtliche sonst per Hand anzubringenden oder bei der Montage solcher Zellen zu beachtenden Abdichtungsmaßnahmen.

Da die Anschlußränder bzw. Seitenränder solcher Bauelemente sowieso für den Zweck der Fugenabdichtung beflockt werden müssen, besteht eine vorteilhafte Weiterbildung der Bauelemente darin, daß mindestens auch die sichtseitige Fläche des Bauelemenes mit einer Beflockungsschicht versehen ist, d.h., die Beflockung ist hierbei nicht auf die Anschluß- bzw. Seitenränder begrenzt, sondern es wird die ganze betroffene Fläche des Bauelementes erfaßt.

Die vorerwähnten, bekannten Dichtungsstreifen können nicht ohne weiteres für Fugenabdichtungen an den Bau- bzw. Wandelementen und Naßraumausstattungen, wie Badewannen, Waschbecken, Toilettenbecken od. dgl. zur Anwendung kommen und man wäre nach wie vor auf die Verwendung spritzbarer, plastischer Abdichtmassen angewiesen, die einerseits sehr ordentlich und zeitaufwendig angebracht werden müßten und andererseits nie genau farblich auf die Farbgebung der Wandelemente abzustimmen sind. Hinzu kommt noch, daß solche Wandbauelemente, will man sie zur Ganz- oder Teilausstellung von Naßräumen nutzen, egal ob nun ihre Wandungen aus Blech oder Kunststoff gebildet sind, eine gewisse Berührungskälte haben.

Durch die in bezug auf das Wandelement erfindungsgemäße Beflockung in ihrer Weiterbildungsform, nämlich als Gesamtbeflockung, sind gewissermaßen "auf einen Schlag" alle Anforderungen erfüllt, d.h., durch die Beflockung ergibt sich ein befriedigender Entdröhnungseffekt, besondere Fugenabdichtungsmaßnahmen (egal ob nun zwischen gleichartigen, benachbarten Wandelementen oder zwischen Ausstattungseinrichtungen und dem Wandelement) entfallen, da die Beflockungsschicht mit der des benachbarten Wandelementes gewissermaßen in Eingriff kommt bzw. sich an den Ausstattungsgegenstand anpaßt und schließlich ist gleichzeitig erreicht, daß die Wandung insgesamt durch die Beflockung berührungsfreundlicher ist.

Unter "Hohlkörper" sind dabei auch solche zu verstehen, die nur aus einer Wandung mit abgekröpften Rändern gebildet, d.h. zum Mauerwerk hin offen sind. Unter "Seitenränder" sind ferner unabhängig von deren Formgebung die Anschlußränder des Wandelementes zu verstehen, d.h. unabhängig davon, ob nun die Anschlußränder zweier benachbarter Elemente einfach aneinanderstellbar, ineinanderschiebbar oder nut- und federartig zusammenfügbar ausgebildet sind. Die Methoden zur Beflockung sind bekannt und bedürfen insoweit keiner näheren Erläuterung. Unter "Teilausstellung" eines Naßraumes ist im übrigen zu verstehen, daß es sich um ein Bauelement ggf. in Kombination mit nur einem oder zwei benachbarten Bauelementen handeln kann, mit dem bzw. denen nur die Wand des betreffenden Raumes verkleidet wird, an der Rohrleitungen verlaufen und an denen die Ausstattungsgegenstände raumseitig zu installieren sind. Unter "Bauelementen" werden im übrigen auch solche verstanden, die Boden- oder Deckenplatten oder Raumecken von Zellen oder Räumen bilden bzw. bilden sollen.

Um die gleichermaßen gute wie einfache Abdichtung durch die erfindungsgemäße Beflockung zwischen solchen Bauelementen und denen, die als Wandelemente zugeordnet werden, zur Wirkung kommen zu lassen, was auch für zwei, eine Raumecke bilden sollende Bauelemente gilt, sind vorteilhaft Weiterbildungsformen nach den Ansprüchen 3 und 4 vorgesehen, die nicht nur eine verschiebesichere Zuordnung gewährleisten, sondern dank der damit ermöglichten Zusammenfügbarkeit eine opitmale Abdichtung.

Das erfindungsgemäße Bauelement wird nachfolgend anhand der zeichnerischen Darstellung von Ausführungsbeispielen näher erläutert.

Es zeigt
- Fig. 1: perspektivisch ein Bauelement mit Beflockung in einfachster, im Querschnitt flach-rechteckiger Formgebung;
- Fig. 2-5: im Schnitt verschiedene Ausgestaltungsmöglichkeiten der Seiten- bzw. Anschlußränder solcher aneinander anzuschließenden Bauelemente;
- Fig. 6: im Schnitt eine besondere Ausführungsform eines Wandelementes;
- Fig. 7: schematisch und bzgl. der Beflockungsschicht stark vergrößert die raumseitige Wandung mit einem daran angesetzten Ausstattungsgegenstand und
- Fig. 8: perspektivisch eine Raum- bzw. Zellenecke angeordnet auf einer Bodenplatte bildenden Bauelementen.

Das Bauelement besteht gemäß Fig. 1 aus einem im Querschnitt Q flach-rechteckigen, mit im Inneren angeordneten Stütz- und/oder Wärmeisolationselementen ausgestatteten Hohlkörper 2, dessen Wandungen 1 aus dünnem Blech oder Kunststoffplatten gebildet sind, und der mit anderen gleichartig ausgebildeten Hohlkörpern 2 zusammenfügbar ausgebildet ist (siehe Fig. 2-5). Nicht dargestellt sind die inneren Stütz- und/oder Wärmeisolationselemente und auch nicht die Verbindungselemente (bspw. Spannschlösser),mit denen benachbart angeordnete Bauelemente zusammengehalten oder an der Raumwand in geeigneter Weise fixiert werden können.

Für ein solches Bauelement ist nun wesentlich, daß die mit den komplimentär ausgebildeten Seitenrändern 3 eines entsprechenden Bauelementes an- und/oder ineinander zusammenfügbar ausgebildeten Seitenränder 3 des Hohlkörpers 2 mindestens auf ihren Kontaktflächen F mit einer Beflockungsschicht 4 aus mehr oder weniger kurzen Kunststoffasern versehen sind. Dies ist insbesondere in Fig. 3 verdeutlicht, die einen Vertikalschnitt durch zusammengefügte Decken-, Wand- und Bodenelemente D, W, B darstellt. Die Stoßstellen zwischen diesen Elementen sind unmittelbar daneben in den zugehörigen Fig. 3A, 3B, 4A vergrößert veranschaulicht.

Bei diesen Schnittdarstellungen kann es sich im übrigen auch um Schnitte durch eine Kühl- und Frischhaltezelle handeln, die als Kubus für sich bspw. frei in einem entsprechend großen Raum aufgestellt ist, und bei der in der Regel eine Beflockung der inneren und äußeren Wandungen 1 nicht in Frage kommt.

Beispiele für mögliche Gestaltungen der Seitenränder 3 sind im Schnitt in den Fig. 2 bis 5 dargestellt, die verdeutlichen, in welcher Weise benachbarte Elemente D, W, B aneinander angeschlossen werden können. Da die Seitenränder 3 bzw. die Anschlußränder mit der Beflockungsschicht 4 versehen sind, ergibt sich beim Aneinanderstoßen der Elemente automatisch auch ein Abdichten der Stoßfugen 5.

Eine solche Abdichtung aber auch Abdeckung ergibt sich auch, wie in Fig. 7 schematisch dargestellt, für am Bauelement W anzuordnende Ausstattungsgegenstände G, wenn, wie in Weiterbildung vorgesehen, auch die Großflächen der Bauelemente ebenfalls mit einer Beflockungsschicht 4 versehen sind.

Fig. 6 verdeutlicht eine Ausführungsform eines Wandelementes W, das zum Mauerwerk M hin offen ist. Ein solches Element ist besonders geeignet, um bspw. fest auf dem Mauerwerk verlegte Leitungen aufzunehmen und abzudecken. Abgesehen davon, daß mit solchen Bauelementen gemäß Fig. 6 ein ganzer Innenraum ausgestellt werden kann, ist es natürlich auch möglich, nur eine Wand eines Raumes oder einen Teil davon mit einem oder (je nach Größe der Wandbauelemente) mehreren Wandelementen W zu verblenden.

Die Beflockungsschicht 4 könnte zwar auch als vorgefertigte Folien-Bahn auf das Bauelement aufgeklebt sein, bevorzugt wird aber die Direktbeflockung der Wandungen 1, zumal die Bauelemente in der Regel bspw. eine Größe von mindestens zwei Quadratmetern haben und dafür Folien-Bahnen entsprechender Größe hergestellt werden müßten, wenn man Stoßfugen zwischen Bahnen geringerer Breite vermeiden will. Außerdem bestünde insbesondere beim Zusammenfügen von Wandelementen im Sinne der Fig. 2A, B die Gefahr von Beschichtungsverschiebungen.

Da die bei aneinandergefügten Bauelementen entstehenden Stoßfugen 5 bzgl. ihrer Spaltbreite sehr klein sind, genügt es, wenn die Beflockungsfasern bspw. eine Länge von nur 1 bis 2 mm haben.

Wegen paßgenauem Anschluß der Bauelemente werden ineinander steckbare Seitenrandausbildungen bevorzugt, und zwar auch für den Anschluß der Bodenelemente B und der Deckenelemente D zu den Wandelementen W. Aus diesem Grunde und um auch an solchen Anschlußausbildungen zwischen den Boden- und Deckenelementen B, D einersetis und den dazwischen befindlichen Wandelementen W die vorbeschriebene Beflockungsabdichtung zu erreichen, sind diese Boden- und Deckenelemente B, D gemäß Fig. 3 oder 5 wie folgt ausgebildet:
Die die Nut 6 begrenzenden Seitenstege 6' der Bodenelementfüllung F sind mit ihrem äußeren Blechbelag 1' mindestens um das Maß der Verlängerungen 9 aus der Bodenelementenebene E₂ und die Feder 7 der Deckenlemente W, mit den benachbarten, aus dem Blechbelag 1' ausgefalteten Verlängerungen 9 sind aus der Deckenelementenebene E₃ herausragend ausgebildet (siehe Fig. 5). Entsprechend gleiches gilt gemäß Fig. 8 auch für ein an einer Raumecke 10 beteiligtes Wandelement W, was in Fig. 5 mit verdeutlicht ist, wenn man sich die Elemente D und B als Wandelemente W vorstellt.

Je nach Größe werden die Decken- und Bodenelemente D, B unter Beachtung der Rastermaßbreite ein- oder mehrteilig ausgebildet. Sind diese einteilig, so läuft die Nut 6 des Bodenelementes B und die Feder 7 des Deckenelementes D rings um den ganzen Umfang. Sind diese mehrteilig (wie in Fig. 8 für ein Bodenelement gestrichelt angedeutet), so haben die jeweiligen mittleren Elemente B₁,D₁ lediglich an ihren Enden Nuten bzw. Federn.

## Patentansprüche

1. Bauelement für die Erstellung von Kühl- und Frischhaltezellen aber auch zum Ausstellen von Naßräumen, wie Badezimmer, Toiletten od. dgl., bestehend aus einem im Querschnitt flach-rechteckigen, mit im Inneren angeordneten Stütz- und/oder Wärmeisolationselementen ausgestatteten Hohlkörper (2), dessen Wandungen (1) aus dünnem Blech oder Kunststoffplatten gebildet sind und der mit anderen gleichartig ausgebildeten Hohlkörpern zusammen-fügbar ausgebildet ist, wobei die beiden Wandungen (1) jeden Elementes bis über die Ebene (E) hinaus verlängert sind, in der sich die Stoßfuge (5) benachbarter Bauelemente erstreckt und die beiden Verlängerungen (9) die Ränder (8) der Wandungen (1) des benach-barten Bauelementes übergreifen,
**dadurch gekennzeichnet,**
daß die mit den komplimentär ausgebildeten Seitenrändern (3) eines entsprechenden Bauelementes an- und/oder ineinander zusammenfügbar ausgebildeten Seitenränder (3) des Hohlkörpers (2) mindestens auf ihren Kontaktflächen (F) mit einer Beflockungsschicht (4) aus mehr oder weniger kurzen Kunststoffasern versehen sind.

2. Bauelement nach Anspruch 1,
**dadurch gekennzeichnet,**
daß mindestens auch die innenraumseitige Wandung (1') des Hohlkörpers (2) mit einer Beflockungsschicht (4) versehen ist.

3. Bauelement nach Anspruch 1 oder 2,
**dadurch gekennzeichnet,**
daß die eine Nut (6) begrenzenden Seitenstege (6') eines ein Bodenelement (2) bildenden Bauelementes mit ihrem äußeren Blechbelag (1') mindestens um das Maß der Verlängerungen (9) aus der Bodenelementenebene (E₂) und daß eine Feder (7) eines ein Deckenelement (3) bildenden Bauelementes mit den benachbarten, aus dem Blechbelag (1') ausgefalteten Verlängerungen (9) aus der Deckenelementenebene (E₃) herausragend ausgebildet sind.

4. Bauelement nach einem der Ansprüche 1 bis 3,
**dadurch gekennzeichnet,**
daß am einen an der Ausbildung einer vertikalen Raumecke (10) beteiligten Wandelement (W) die die Nut (6) begrenzenden Seitenstege (6') mit ihrem äußeren Blechbelag (1') aus der Wandebene (E₄) herausragend und von den Verlängerungen (9) des Anschlußwandelementes (W') übergriffen angeordnet sind.
